# FASCICULE DE BREVET EUROPEEN

(11) **EP 0 360 712 B1**
(45) Date de publication et mention de la délivrance du brevet: **01.09.1993**
(21) Numéro de dépôt: 89420357.9
(22) Date de dépôt: 21.09.1989
(51) Int. Cl.: B65H 45/103, B65H 45/101

(54) **Dispositif perfectionné pour le pliage en zig-zag d'une bande flexible en matériau textile, amenée en continu**
Vorrichtung zum Zickzackfalten einer flexiblen Bahn aus Textilmaterial mit kontinuierlicher Zuführung
Apparatus for the zig-zag folding of a continuously fed flexible web of textile material

(30) Priorité: 22.09.1988 FR 8812709
(43) Date de publication de la demande: 28.03.1990
(73) Titulaire: ETABLISSEMENTS J. CHEYNET ET SES FILS (Société Anonyme), F-43240 St. Just-Malmont (FR)
(72) Inventeur: Cheynet, René, F-43140 Saint Just Malmont (FR)
(74) Mandataire: Dupuis, François

(56) Documents cités:
- EP-A- 0 062 753
- CH-A- 462 087
- DE-A- 2 225 941
- DE-B- 1 141 610
- FR-A- 2 434 774

## Description

L'invention a pour objet un dispositif perfectionné pour le pliage en zig zag d'une bande flexible en matériau textile amenée en continu.

L'invention se rattache au secteur technique des machines et matériels de conditionnement de bandes flexibles en matériau textile du type rubans et produits similaires.

Les rubans et autres bandes textiles fabriquées en continu sur des métiers, doivent être conditionnées dans des emballages. Pour ce faire, une méthode ancienne consiste à les plier en zig zag selon un mouvement continu en va et vient déterminant des longueurs de bandes. Pour ce faire, on utilise sur un entablement ménagé à cet effet, un chariot constitué de galets tournants entre lesquels la bande flexible est introduite et qui par son déplacement alterné met en forme de zig zag et en continu le ruban. Le chariot est animé du mouvement alternatif précité et permet ainsi d'obtenir en succession des longueurs de bandes, prédeterminées, ainsi qu'illustré figure 1.

Les différentes longueurs de bande doivent être acheminées dans un emballage, tout en conservant une certaine tenue de présentation.

Le problème posé est inhérent à la nature de la bande textile ou ruban qui est souple, pliable par définition. Il consiste, dans la tenue des différentes longueurs de bande, qui ont tendance à s'affaisser naturellement.

Cela est particulièrement gènant pour la qualité du conditionnement.

On a donc tenté de trouver une solution satisfaisante à cette question et un dispositif a été décrit dans le brevet européen 62753. Ce brevet prévoit en particulier, des moyens de freinage exerçant une pression sur les bords longitudinaux de la bande avant pliage.

La bande est ainsi introduite entre un plan d'appui inférieur et un plan d'appui supérieur, tandis que des moyens poussoirs guident les bandes dans les bandes ainsi définies.

Le mécanisme décrit dans ce brevet est complexe et ne permet pas une adaptabilité aisée du système en fonction de la largeur du ruban, même s'il y avait possibilité de réglage en hauteur des moyens exerçant l'appui supérieur.

En outre les rouleaux n'ont qu'un rôle d'entraînement et de guidage de la bande.

L'objet de l'invention vise à remédier à ces inconvénients.

La solution proposée par l'invention est particulièrement originale, simple à mettre en oeuvre. Elle présente de nombreux avantages dans la qualité de tenue des différents pliages en zig zag de la bande, celle-ci étant distribuée positivement.

En outre, des articles légers, type dentelle, peuvent être pliés avec le dispositif, selon l'invention.

Selon une première caractéristique, le dispositif du type comprenant un entablement avec une zone arrière et des moyens de distribution de la bande ou ruban fabriqué, une zone centrale agencée avec une fente transversale autorisant le déplacement alternatif d'un couple de galets entre lesquels est guidée la bande ou ruban, lesdits galets étant disposés sur un chariot animé par des moyens de commandes d'une mouvement transversal alternatif en regard de la fente précitée et autorisant ainsi, à la sortie des galets, la mise en pli de la bande ou ruban, et d'une zone avant autorisant la réception et l'évacuation des parties de la bande ou ruban plié en continu et leur évacuation vers la zone de conditionnement, le dispositif comprenant, en outre, des moyens de poussée des parties de bandes ou rubans pliés ; le dispositif étant caractérisé en ce qu'il comprend deux ensembles comprenant notamment deux pignons coopérant avec une crémaillère fixe disposée transversalement dans l'entablement, lors du déplacement transversal du chariot, lesdits pignons coopérant avec des moyens associés aux galets à rotation opposée, lesdits moyens étant des roues libres montées en opposition permettant de rendre meneur alternativement chacun des galets en respectant le sens de défilement de la bande ou ruban, quel que soit le sens de déplacement du chariot, et en ce qu'il comprend un moyen agissant pendant la mise en forme des plis des bandes ou rubans, à la sortie des galets et consistant à exercer une pression et poussée temporaires alternées de chacune des parties de bandes ou rubans mises en plis, en accompagnant le sens de déplacement du chariot.

Ces carctéristiques et d'autres ressortiront bien de la suite de la description.

Pour fixer l'objet de l'invention illustrée d'une manière non limitative aux figures des dessins où :

La figure 1 est une vue en perspective du dispositif selon l'invention positionné sur un entablement.

La figure 2 est une vue de dessus selon la figure 1.

La figure 3 est une vue partielle de l'entablement illustrant le positionnement du dispositif et de ses éléments constitutifs.

La figure 4 est une vue partielle arrière des moyens support des galets.

La figure 5 est une vue en coupe selon la ligne (5-5) de la figure 3.

La figure 6 est une vue en coupe selon la ligne (6-6) de la figure 5.

Les figures 7 et 8 sont des vues à caractères schématiques illustrant le fonctionnement du dispositif selon l'invention et la mise en forme successive des plis.

Afin de rendre plus concret l'objet de l'invention, on le décrit maintenant d'une manière non limitative illustré aux figures des dessins.

Le dispositif selon l'invention vise à assurer le pliage en zigzag de bandes flexibles notamment en matériau textile, selon une mise en continu automatique. Ce dispositif est donc positionné de manière connue sur un entablement (1) présentant successivement une zone et des moyens (2) de distribution de la bande en provenance d'un rouleau sur lequel la bande a été enroulée lors de la fabrication, ou en vrac selon les modalités préalables de cette fabrication. Le moyen (2) représente de manière non limitative un guide de renvoi et de présentation de la bande vers les galets (4 et 5) d'acheminement de celle-ci.

La partie centrale ou sensiblement de l'entablement est agencée avec une fente (3) transversale autorisant le déplacement alternatif d'un couple de galets (4 et 5) , montés en rotation opposée et entre lesquels est guidée l'extrémité de la bande, puis la bande elle-même, étant mise en pli en zig zag.

Les moyens moteurs autorisant le déplacement transversal d'un chariot support (7) du couple de galet (4 et 5) sont disposés dans la partie inférieure de l'entablement et protégés par des plaques de protection.

Suite au mouvement alterné du chariot support, la bande pliée est alors acheminée sur la partie avant de l'entablement en étant guidée longitudinalement par des profilés (6) fixés de toute manière appropriée. Ainsi au fur et à mesure du pliage de la bande, celle-ci est acheminée vers l'avant de l'entablement et tombe dans un emballage ou conditionnement prévu à cet effet et non illustré.

Le dispositif, selon l'invention, permet de présenter les différents pliages successifs de la bande dans une position verticale ou sensiblement sur chant et de conserver une bonne tenue pendant toute l'avance de la bande pliée vers son conditionnement.

A cet effet, le dispositif présente deux particularités essentielles :
- Une première particularité consiste à rendre meneur alternativement chacun des galets (4 et 5) en respectant ainsi le sens de défilement de la bande, quel que soit le sens de déplacement du chariot.
- L'autre particularité consiste à agir par des moyens contre les brins de la partie de bande en regard à la sortie du couple de galets (4-5) distributeurs en assurant une mise en pression et en tension alternée de chacune des demi parties de bandes venant d'être exécutées, ramenant ainsi, toujours à la verticale, les parties de bandes pliées.

On décrit maintenant de manière plus détaillée, les différents moyens constitutifs de l'invention.

Le dispositif pris dans son ensemble est tout d'abord monté sur un chariot (7). Ce dernier comprend, par exemple, une semelle (7-1) profilé en U éventuellement, et dont les extrémités sont agencées à leur partie supérieure pour recevoir des plaques d'appui supportant des paliers (8).

En variante l'ensemble peut être réalisé monobloc.

Les paliers sont guidés le long de deux coulisses (9 et 10) disposées transversalement à l'entablement. Le chariot peut donc être déplacé dans un mouvement alternatif et transversal, par rapport à l'entablement, en étant sensiblement en regard de la fente transversale (3) formée sur ledit entablement.

Afin d'assurer ledit mouvement le chariot est associé par sa partie inférieure à des moyens de commandes appropriées connus de l'homme de l'art et pouvant, par exemple, et non limitativement, être constitué par un système de bielles ou manivelles commandés par un moteur assurant le mouvement de va et vient précité.

L'amplitude de déplacement du chariot est réglable de manière connue et est fonction de la longueur des plis de rubans à obtenir.

Selon l'invention, le dispositif est fixé au chariot, avantageusement, dans la partie médiane et centrale de la semelle. Il comprend tout d'abord, un chapeau support (11) de liaison des deux ensembles associés à chacun des galets (4 et 5), ledit chapeau étant solidarisé par une ou des vis de liaison (12) à la semelle.

A partir de ce chapeau sont disposés dans des plans parallèles et verticaux les moyens commandant et assurant le défilement de la bande de ruban, entre les galets (4 et 5).

Les galets se trouvent dans un plan supérieur à l'entablement et les autres moyens, dans la partie inférieure protégée par des plaques de protection. Ces moyens comprennent montés sur un arbre (13) (14) correspondant à chaque galet (4-5), des pignons (15) (16) susceptible de coopérer avec une crémaillère fixe (17) disposée sur le bâti de l'entablement entre les deux coulisses et dans le même plan de celles-ci.

Un bloc (18) écarteur et de maintien assure le guidage desdits arbres et est maintenu en position dans un plan fixe, par une structure porteuse (24) associée à la semelle du chariot, par des moyens appropriés. Deux roues libres (19-20) montées en opposition sont positionnées sur lesdits arbres, au dessus du bloc écarteur, chacune en étroite relation avec l'un des galets (4-5).

Les galets (4-5) sont disposés chacun au dessus de chaque roue libre en étant indexés par des moyens appropriés. Ces deux galets sont en contact l'un de l'autre, tandis qu'une plaque entretoise (21) est montée en bout des galets dans un plan horizontal et assure leur protection et maintien.

En outre, ladite plaque reçoit des tiges (22-23) de liaison et de guidage desdits galets (4 et 5) , l'extrémité desdites tiges étant associée aux moyens précités pour compléter le montage du dispositif.

Selon une autre disposition, afin d'assurer le guidage du ruban se présentant à l'arrière des deux galets (4 et 5), il est prévu des tiges de guidage (25) verticales et parallèles montées à partir de la structure porteuse. Il est prévu, par ailleurs, et eventuellement, un bloc (26) coulissant le long des tiges, avec sur sa partie avant, un double profil inversé courbe, s'ajustant autour des parties de galets, curvilignes de lignes en regard.

Ce bloc est réglable en hauteur par rapport au plan de l'entablement, la hauteur correspondant à la largeur du ruban. On évite, ainsi, le débattement ou un mouvement inopiné du ruban, avant son passage entre les galets (4-5).

Ainsi qu'indiqué précédemment, le dispositif, selon l'invention présente des moyens assurant une bonne tenue des parties de rubans pliées en zig zag et évitant son tassement ou affaissement.

Il y a lieu de se référer, plus spécifiquement, aux figures 1, 2, 7 et 8.

Le dispositif comprend, ainsi, un moyen agissant pendant la mise en forme des plis de rubans et altérnativement, selon la position du chariot et donc des galets (4 et 5), sur les parties de rubans pliées. Cette action consiste, dans l'exercice d'une pression et d'une poussée temporaire, contre la partie du ruban mise en pli et accompagnant le sens de déplacement du chariot.

Ce moyen consiste, en une courroie (27), disposée en sortie des galets (4 et 5), accompagnant automatiquement le mouvement du chariot, ceci, afin de maintenir les couches ou parties de rubans pliées et de faciliter le dégagement du dispositif de mise en pli, par un mouvement d'avance progressif du ruban conditionné en zig zag.

Plus spécifiquement, cette courroie est fixée à ces extrémités (27-1) (27-2) sur des tiges ou axes (28), montés à position fixe sur l'entablement mais, dans une position sensiblement avancée, par rapport au plan avant des galets (4-5) en donnant ainsi une angulation.

A l'extrémité arrière de l'entablement, sont disposés deux axes de renvoi (29-30) de la courroie, à position fixe. Ladite courroie est également guidée, de part et d'autre, de chaque galet (4-5). En effet, et de manière originale, la plaque entretoise (21) fixée au dessus de chaque galet est agencée, pour recevoir à partir de ses extrémités avant, et dans un plan excentré par rapport à l'axe des galets, deux tiges de renvoi (31-32) fixées de manière démontable, par boulonnage ou similaire.

Ainsi, la courroie est guidée dans l'intervalle formé, entre chaque tige (31-32) et son galet en regard. On comprend bien de ce fait que par suite du mouvement alternatif du chariot, la courroie va être animée naturellement, d'un mouvement de déplacement, suivant le chariot, ainsi qu'il apparaît aux figures 7 et 8.

En outre, il est prévu deux plaques de protection (33-34), sur la face avant du dispositif précité.

Ces plaques sont fixées par boulonnage sur la plaque entretoise (21). Ces plaques protègent et obturent les zones de renvoi de la courroie près des galets (4 et 5) et permettent, en outre, un guidage du ruban à la sortie des galets.

Ainsi, de par le montage précité de la courroie, on comprend que des brins (27-3) de celle ci entre leur zone de fixation à leurs extrémités et les tiges de renvoi associées au montage des galets (4 et 5), vont avoir une action positive sur les parties de rubans mis en forme de plis. L'angulation va permettre alternativement selon le sens de déplacement du chariot l'action positive d'un brin de la courroie sur les plis formés du ruban. Cette action va se réaliser par l'effet d'une force progressive de poussée, qui aura tendance à ramener les plis de rubans les uns contre les autres et de les maintenir droits et ainsi éviter leur affaissement.

Par ailleurs, l'exercice de cette force de poussée donnée alternativement par les brins de courroie, provoque directement la poussée progressive des plis de rubans le long de la goulotte de distribution, située à l'avant de l'entablement. Les actions répétées, à chaque pas et tassement du chariot, ont pour résultat de faire obtenir une parfaite tenue du ruban.

Les moyens utilisés sont extrèmement simples, faciles à mettre en oeuvre.

La distance de déplacement alternatif du chariot sera fonction de la largeur des plis du ruban. La longueur active des brins de la courroie, variera naturellement en fonction de l'amplitude de déplacement du chariot.

Les avantages du dispositif selon l'invention sont notamment les suivants :
- La bande textile est distribuée positivement
- Les bandes de largeur différentes peuvent être pliées sans modification de réglage
- Les articles légers, du type dentelle, peuvent être pliés avec ce dispositif
- La longueur de la courroie peut être adaptée en fonction des besoins et des longueurs de mise en plis des bandes textiles.

En cas de grande longueur il suffirait de déplacer la position des points fixes de la courroie.

La courroie est choisie dans un matériau solide et durable, compte-tenu, du grand nombre de sollicitations, en déformation de la courroie selon les cycles et vitesses de déplacement du chariot.

## Revendications

1. Dispositif perfectionné pour le pliage en zig zag d'une bande en matériau flexible ou ruban amenée en continu, du type comprenant un entablement (1) avec une zone arrière et des moyens (2) de distribution de la bande ou ruban fabriquée, une zone centrale agencée avec une fente (3) transversale autorisant le déplacement alternatif d'un couple de galets (4 et 5) entre lesquels est guidée la bande ou ruban, lesdits galets étant disposés sur un chariot (7) animé par des moyens de commandes d'un mouvement transversal alternatif en regard de la fente précitée et autorisant ainsi à la sortie des galets (4 et 5) la mise en plis de la bande ou ruban, et d'une zone avant autorisant la réception et l'évacuation des parties de la bande ou ruban plié en continu et leur évacuation vers la zone de conditionnement, le dispositif comprenant, en outre, des moyens de poussée des parties de bandes ou rubans pliées ; le dispositif étant caractérisé en ce qu'il comprend deux ensembles comprenant notamment deux pignons (15 - 16) coopérant avec une crémaillère fixe (17) disposée transversalement dans l'entablement, lors du déplacement transversal du chariot (7), lesdits pignons (15 - 16) coopérant avec des moyens (19 - 20) associées aux galets (4 et 5) à rotation opposée, lesdits moyens (19 - 20) consistant des roues libres montées en opposition permettant de rendre meneur alternativement chacun des galets (4 et 5) en respectant le sens de défilement de la bande ou ruban, quel que soit le sens de déplacement du chariot , et en ce qu'il comprend un moyen (27) agissant pendant la mise en forme des plis des rubans ou rubans, à la sortie des galets (4 et 5) et consistant à exercer une pression et poussée temporaire alternées de chacune des parties de bandes ou rubans mises en plis, en accompagnant le sens de déplacement du chariot.

2. Dispositif selon la revendication 1, caractérisé en ce que les deux ensembles comprennent un chapeau (11), support de liaison fixé au chariot et à partir duquel sont disposés des arbres (13 - 14) correspondant à chaque galet (4 - 5), des pignons (15 - 16), un bloc écarteur (18) et de maintien et guidage desdits arbres, associé à une structure porteuse (24), solidaire du chariot, deux roues libres (19 - 20) disposées au-dessus du bloc écarteur, chacun en étroite relation avec l'un des galets (4 - 5), une plaque entretoise (21) supérieure de liaison desdits galets, ladite plaque recevant des tiges (22 - 23) de liaison, associées aux moyens précités.

3. Dispositif selon la revendication 2, caractérisé en ce qu'il comprend à l'arrière des galets (4 - 5) des tiges de guidage (25) verticales et parallèles montées à partir de la structure porteuse et entre lesquelles est introduit, préalablement, la bande flexible ; sur lesdites tiges, étant monté coulissant et réglable en hauteur, un bloc profilé (26).

4. Dispositif selon la revendication 1, caractérisé en ce que ledit moyen agissant pour la mise en forme des plis de rubans ou bandes selon la position du chariot est une courroie (27) dont les extrémités sont à position fixe et susceptible d'une déformation selon un mouvement de va et vient , en relation avec le mouvement de déplacement alternatif du chariot.

5. Dispositif selon la revendication 4, caractérisé en ce que les extrémités fixes de la courroie (27) sont disposées sur l'entablement sur des axes (28) dans un plan sensiblement en avant par rapport au plan avant des galets (4 - 5) et donnant une angulation, ladite courroie étant en outre guidée par les axes de renvoi (29 - 30) disposés fixes dans la partie arrière de l'entablement, ladite courroie étant assujettie à une déformation cyclique, en fonction du déplacement du chariot en étant guidée par des tiges de renvoi (31 - 32) définissant avec les galets un intervalle de passage de la courroie.

6. Dispositif selon les revendications 2 et 5 ensemble, caractérisé en ce que les tiges de renvoi (31 - 32) sont fixées sur la plaque entretoise (21), disposée au-dessus et assurant la liaison des galets (4 - 5).

7. Dispositif selon la revendication 6, caractérisé en ce que les brins (27-3) de la courroie définis entre la zone de fixation des extrémités de celle-ci et les tiges de renvoi (31 - 32) associées au montage des galets (4 - 5), excercent une action positive sur les plis formés de la bande ou ruban.

## Patentansprüche

1. Optimierte Vorrichtung für das Zickzack-Falten von kontinuierlich zugeführten Streifen aus biegsamem Material bzw. Bändern, in der Ausführungsart mit einer tischartigen Tragkonstruktion (1) mit einer hinteren Zone und Mitteln (2) für die Zuleitung des gefertigten Streifens bzw. Bandes, einer mittleren Zone mit einem Querschlitz (3) für das abwechselnde Verschieben eines Paares von Rollen (4 und 5), zwischen denen der Streifen bzw. das Band geführt wird, welche Rollen auf einem Schlitten (7) angeordnet sind, der durch Antriebsmittel in eine abwechselnde Querbewegung gegenüber dem vorgenannten Schlitz versetzt wird und dadurch am Auslauf aus den Rollen (4 und 5) das Falten des Streifens bzw. Bandes ermöglicht, und mit einer vorderen Zone für die Aufnahme und das Abführen der Partien des kontinuierlich gefalteten Streifens bzw. Bandes und ihre Abfuhr in Richtung der Verpackungszone, wobei die Vorrichtung außerdem Mittel zum Schieben der Partien gefalteten Streifens bzw. Bandes umfaßt; wobei die Vorrichtung dadurch gekennzeichnet ist, daß sie zwei Einheiten umfaßt mit insbesondere zwei Ritzeln (15 - 16), die bei der Querbewegung des Schlittens (7) mit einer quer in der tischartigen Tragkonstruktion fest angeordneten Zahnstange (17) zusammenwirken, wobei die genannten Ritzel (15 - 16) mit Mitteln (19 - 20) zusammenwirken, die den Rollen (4 und 5) mit gegensinniger Drehung zugeordnet sind, welche Mittel (19 - 20) entgegengesetzt montierte Freilaufräder sind, durch welche jede der Rollen (4 und 5) abwechselnd zur Treibrolle gemacht werden kann unter Berücksichtigung der Durchlaufrichtung des Streifens bzw. Bandes und unabhängig von der Verschieberichtung des Schlittens, und daß sie ein Mittel (27) umfaßt, das während der Bildung der Falten am Streifen oder Band am Auslauf aus den Rollen (4 und 5) wirkt und in der Ausübung eines vorübergehenden abwechselnden Drucks und Schubs auf jede gefaltete Partie Streifen bzw. Band besteht unter Begleitung der Verschieberichtung des Schlittens.

2. Vorrichtung nach Anspruch 1, dadurch gekennzeichnet, daß die beiden Einheiten einen am Schlitten befestigten Verbindungsaufnahme-Aufsatz (11) umfassen, von welchem ausgehend Wellen (13 - 14) angeordnet sind, die jeweils einer Rolle (4 - 5) entsprechen, Ritzel (15 - 16), einen Spreizblock (18) zum Halten und Führen der genannten Wellen, der einer mit dem Schlitten fest verbundenen Tragstruktur (24) zugeordnet ist, zwei über dem Spreizblock angeordnete Freilaufräder (19 - 20), von denen jedes in enger Beziehung zu einer der Rollen (4 - 5) steht, eine obere Zwischenplatte (21) zur Verbindung der genannten Rollen, welche Platte Verbindungsstangen (22 - 23) trägt, die den vorgenannten Mitteln zugeordnet sind.

3. Vorrichtung nach Anspruch 2, dadurch gekennzeichnet, daß sie hinter den Rollen (4 - 5) vertikale, parallele Führungsstangen (25) umfaßt, die ausgehend von der Tragstruktur montiert sind und zwischen denen vorher der biegsame Streifen eingeführt wird, wobei an den genannten Stangen ein Profilblock (26) gleitend und höhenverstellbar montiert ist.

4. Vorrichtung nach Anspruch 1, dadurch gekennzeichnet, daß das genannte Mittel, welches zwecks der Bildung der Falten an Streifen oder Bändern entsprechend der Position des Schlittens wirkt, ein Riemen (27) ist, dessen Enden eine fixe Position besitzen und gemäß einer Hin- und Herbewegung in Verbindung mit der abwechselnden Verschiebebewegung des Schlittens verformt werden können.

5. Vorrichtung nach Anspruch 4, dadurch gekennzeichnet, daß die fixen Enden des Riemens (27) auf der tischartigen Tragkonstruktion an Achsen (28) angeordnet sind in einer Ebene, die merklich nach vorn versetzt ist in Bezug auf die vordere Ebene der Rollen (4 - 5) und einen Winkel ergibt, welcher Riemen außerdem von den Umlenkachsen (29 - 30) geführt wird, die ortsfest im hinteren Bereich der tischartigen Tragkonstruktion angeordnet sind, wobei der genannte Riemen in Abhängigkeit von der Verschiebung des Schlittens einer zyklischen Verformung unterworfen wird, wobei er von Umlenkstangen (31 - 32) geführt wird, die mit den Rollen ein Durchlaufintervall des Riemens bilden.

6. Vorrichtung nach den Ansprüchen 2 und 5 zusammengenommen, dadurch gekennzeichnet, daß die Umlenkstangen (31 - 32) auf der Zwischenplatte (21) befestigt sind, die darüber angeordnet ist und die Verbindung der Rollen (4 - 5) sicherstellt.

7. Vorrichtung nach Anspruch 6, dadurch gekennzeichnet, daß die Stränge (27-3) des Riemens zwischen der Befestigungszone der Riemenenden und den dem Aufbau der Rollen (4 - 5) zugeordneten Umlenkstangen (31 - 32) positiv auf die gebildeten Falten des Streifens bzw. Bandes wirken.

## Claims

1. Perfected device for concertina folding a strip of flexible material or a ribbon continuously fed, of the type comprising a table (1) with a rear zone and means (2) to dispense the strip or ribbon produced, a central area arranged with a transversal slot (3) enabling the reciprocating movement of a pair of rollers (4 and 5) between which the strip or ribbon is guided, the said rollers being arranged on a slide (7) urged by the control means giving a reciprocating transversal movement in front of the aforementioned slot and thereby enabling, at the outlet of the rollers (4 and 5), the folding of the strip or ribbon and a front area enabling the take up and discharge of the parts of the strip or ribbon continuously folded and their discharge to the packaging area, the device comprising, in addition, pushing means of the folded strips or ribbons, wherein the device comprises two assemblies namely including two gears (15 - 16) cooperating with a fixed rack (17) transversally arranged in the table, during transversal movement of the slide (7), the said gears (15 - 16) cooperating with means (19 - 20) associated to rollers (4 and 5) with opposed rotation, the said means (19 - 20) being free wheels mounted in opposition enabling each roller (4 and 5) to become a drive roller alternatively, respecting the running direction of the strip or ribbon, regardless of the direction of movement of the slide and wherein it includes a means (27) acting during the forming of the folds of the strips or ribbons, at the outlet of the rollers (4 and 5) and consisting of applying alternative temporary pressure and thrust to each part of folded strip or ribbon, accompanying the direction of movement of the slide.

2. Device according to claim 1, wherein the two assemblies include a connecting support cap (11) fixed to the slide and from which shafts (13 - 14) are arranged, corresponding to each roller (4 - 5), gears (15 - 16), a separating, holding and guiding block (18) of the said shafts, associated to a supporting structure (24) integral to the slide, two free wheels (19 - 20) arranged above the separating block, each in close relation with one of the rollers (4 - 5), an upper spacer plate (21) for connection of the said rollers, the said plate taking fastening rods (22 - 23), associated to the aforementioned means.

3. Device according to claim 2, wherein it comprises at the rear of rollers (4 - 5) vertical and parallel guide rods (25) mounted on the supporting structure and between which the flexible strip is priorly inserted onto the said rods, a profiled (26) being mounted capable of sliding and adjustment in height.

4. Device according to claim 1, wherein the said means acting to form folds of ribbons or strips according to the position of the slide is a belt (27) the ends of which are in a fixed position and likely to be deformed according to a reciprocating movement, in relation to the reciprocating movement of the slide.

5. Device according to claim 4, wherein the fixed ends of the belt (27) are arranged on the frame on bolts (28) in a plane substantially in front with respect to the front plane of the rollers (4 - 5) and giving an angle, the said belt being in addition guided by the return bolts (29 - 30) arranged in a fixed manner in the rear part of the frame, the said belt being subject to a cyclic deformation, according to the movement of the slide being guided by return rods (31 - 32) defining with the rollers a clearance for passage of the belt.

6. Device according to claims 2 and 5 together, wherein the return rods (31 - 32) are fixed on the spacer plate (21), arranged on top for the connection of the rollers (4 - 5).

7. Device according to claim 6, wherein the sides (27-3) of the belt defined between the fixing area of the ends of the latter and the return rods (31 - 32) associated to the roller (4 - 5) assembly, apply a positive action to the folds formed on the strip or ribbon.
